# EUROPÄISCHE PATENTSCHRIFT

(11) **EP 0 514 748 B1**
(45) Veröffentlichungstag und Bekanntmachung des Hinweises auf die Patenterteilung: **27.04.1994**
(21) Anmeldenummer: 92108021.4
(22) Anmeldetag: 13.05.1992
(51) Int. Cl.: F15B 15/24

(54) **Einrichtung zur Hubbegrenzung eines Hydraulikzylinders**
Device for restricting the stroke of a hydraulic cylinder
Dispositif pour limiter la course d'un vérin hydraulique

(30) Priorität: 23.05.1991 DE 4116842
(43) Veröffentlichungstag der Anmeldung: 25.11.1992
(73) Patentinhaber: BW HYDRAULIK GMBH, D-42327 Wuppertal (DE)
(72) Erfinder: Kuttruf, Werner, W-5600 Wuppertal 11 (DE)
(74) Vertreter: Finkener und Ernesti Patentanwälte

(56) Entgegenhaltungen:
- DE-A- 2 062 890
- DE-A- 2 654 588
- DE-A- 3 506 380
- DE-A- 3 929 246
- SOVIET INVENTIONS ILLUSTRATED Section PQ, Week 8950, 31. Januar 1990 Derwent Publications Ltd., London, GB; Class Q57, AN 89-368833/50
- PATENT ABSTRACTS OF JAPAN vol. 4, no. 53 (M-8)(535) 19. April 1980

## Beschreibung

Die Erfindung bezieht sich auf eine Einrichtung zur Hubbegrenzung eines Hydraulikzylinders nach dem Oberbegriff von Patentanspruch 1.

Aus der DE-OS 23 23 522 ist für eine Hilfskraftlenkvorrichtung eine hubabhängig arbeitende Ventilvorrichtung zur Begrenzung der Arbeitsbewegung des Kolbens bekannt. Dabei bewirkt beim Erreichen einer Hubendstellung das Öffnen eines Ventils einen Pumpenkurzschluß zwischen Druck- und Saugseite der Druckmittelpumpe. Zur Betätigung des Ventils sind getrieblich mit dem Arbeitskolben verbundene Steuernocken vorgesehen, die bei Erreichen der vorgegebenen Hubendstellung eine den Steuerschieber zusammen mit einer Feder in der den Pumpenkurzschluß absperrenden Ruhestellung haltende Druckkraft abschalten. Ventil- und Leitungsaufwand zum Abschalten des Arbeitsdruckes sind bei dieser bekannten Vorrichtung relativ hoch.

Der Erfindung liegt die Aufgabe zugrunde, eine besonders einfache und wenig aufwendige Einrichtung zur Hubbegrenzung des Kolbens eines Arbeitszylinders zu schaffen, die mit dem Arbeitszylinder zu einer Baueinheit in kompakter Bauweise vereinigt werden kann, die konstruktiv einfache Betätigungselemente benötigt und bei der mit einfachen Mitteln ein hydromechanischer Lageregelkreis darstellbar ist. Außerdem soll die Einrichtung so beschaffen sein, daß die Hubbegrenzung hinsichtlich Zeitpunkt bzw. Kolbenstellung nachträglich auf einfache Weise in Grenzen verstellbar ist.

Diese Aufgabe wird erfindungsgemäß durch die kennzeichnenden Merkmale a) bis f) des Patentanspruchs 1 gelöst.

Danach wird die Hubbegrenzung durch die mechanische Betätigung eines einzigen Ventils vor dem Erreichen der vorgegebenen Endstellung bewirkt, indem von der Druckmittelzufuhrleitung eine solche Menge an Druckmittel abgezweigt wird, daß der Arbeitskolben, der auf der Gegenseite der Einwirkung eines konstanten Druckes eines Druckspeichers ausgesetzt ist, in der vorgegebenen Endlage hydraulisch gehalten wird. Von besonderem Vorteil ist dabei, daß die mechanische Einwirkung auf das Abschaltventil nicht ständig wirksam ist, sondern erst vor Erreichen der vorgegebenen Hubendstellung des Arbeitskolbens einsetzt. Für die Rückmeldung vom Arbeitskolben zum Abschaltventil wird somit nur eine relativ kurze Strecke des gesamten Hubweges benötigt. Sie entspricht dem Weg vom Kontaktschluß der Schleppstange mit dem Arbeitskolben bis zum Eintreten des ausgeregelten Zustandes, d. h. bis zum Erreichen einer solchen Stellung des Schieberkolbens, bei der die gesamte Fördermenge der Druckquelle über den Abzweig zum Tank abfließen kann. Bei diesem Zustand hat sich - ohne daß hierzu eine externe Schaltung notwendig ist - ein hydromechanischer Lageregelkreis stabilisiert.

Vorteilhafte Weiterbildungen der Einrichtung nach Anspruch 1 sind in den Unteransprüchen beschrieben. Zur Vereinfachung des Zusammenbaus und zur Erleichterung der Wartung ist das Abschaltventil als lösbarer Bestandteil des Arbeitszylinders ausgebildet.

Das Abschaltventil ist im wesentlichen wie folgt ausgebildet. In der Gehäusebohrung für den Schieberkolben sind zwei axial hintereinander liegende Ringnuten vorgesehen, an die zum einen die Abzweigleitung und zum anderen die Tankleitung angeschlossen sind, während der Schieberkolben ein den Ringnuten in seiner axialen Länge angepaßte Umfangsnut aufweist. In der Ausgangsstellung ist die erste Umfangsnut, an die die Zufuhrleitung angeschlossen ist, durch den Schieberkolben abgedeckt. Nach dem Verlassen der Ausgangs- oder Grundstellung des Schieberkolbens überdeckt die Umfangsnut zunehmend auch die vorher versperrte Umfangsnut, so daß ein ansteigender Anteil der von der Druckquelle zugeführten Fördermenge über die Abzweigung zum Tank abfließen kann. Dadurch, daß die abgezweige Fördermenge, nicht schlagartig, sondern über einen gewissen Zeitraum bis zum Maximalwert ansteigt, wird eine stoßartige Begrenzung bzw. Abschaltung des Arbeitshubes des Kolbens vermieden.

Die Rückbewegung des Arbeitskolbens wird durch eine weitere Verringerung des Druckes auf der Kolbenbodenseite des Arbeitskolbens herbeigeführt. Zu diesem Zweck wird der Schieberkolben durch Einwirkung von außen im Sinne einer weiteren Öffnung der Abzweigleitung in Richtung zum Tank unabhängig vom Arbeitskolben bewegt. Dies kann durch eine mechanische Betätigung oder über Betätigungskolben hydraulisch ausgeführt werden. Für eine hydraulische Betätigung ist am Gehäuse des Abschaltventils am freien Stirnende vorteilhafterweise ein Aufsatz angebracht, in dem zwei Betätigungskolben gelagert sind, durch die der Schieberkolben in seine volle Offenstellung gegen die ständig wirkende Rückstellkaft bewegbar ist. Der oder die Betätigungskolben werden vorteilhafterweise mit Hilfe eines Magnetventils gesteuert.

Um den Zeitpunkt der Hubbegrenzung nachträglich verändern zu können, ist vorteilhafterweise der Anschlag am inneren Ende der Schleppstange als von außen verstellbarer Anschlag ausgebildet.

Eine vorteilhafte Lösung eines verstellbaren Anschlages sieht vor, daß der Anschlag mit einem Innengewinde auf einem Gewindeabschnitt der Schleppstange gelagert ist, wobei das rückwärtige Ende der Schleppstande gegenüber der Einrichtung vorsteht und für die Ausführung einer drehenden Justierbewegung mit einem geeigneten Profil versehen ist. Der Anschlag seinerseits ist mit bei dieser Ausführung in der hohlen Kolbenstande gegen verdrehen gesichert, jedoch axial gleitbeweglich geführt.

Nachfolgend wird die Erfindung an einem in der Zeichnung schematisch dargestellten Ausführungsbeispiel näher erläutert. Es zeigt:
- Fig. 1: einen Hydraulikzylinder mit Abschaltventil in einem Axialschnitt in Verbindung mit einem hydraulischen Schaltschema, wobei der Arbeitskolben in der Ruhestellung steht,
- Fig. 2: eine der Fig. 1 entsprechende Darstellung, in der jedoch der Arbeitskolben in der Abschaltstellung steht, und
- Fig. 3: eine der Fig. 1 entsprechende Darstellung, die den Arbeitskolben während des Rückhubes zeigt.

Zu dem in der Zeichnung dargestellten Ausführungsbeispiel gehören ein Hydraulikzylinder (1) mit einem Arbeitskolben (2) in Form eines Differentialkolbens, von dem eine hohle, endseitig abgeschlossene Kolbenstange (3) ausgeht, die außerhalb des Zylinders (1) endet.

Am anderen Ende ist der Zylinder (1) durch eine Kopfplatte (4) abgeschlossen, die den Arbeitsdruckraum (5) auf der Kolbenbodenseite begrenzt.

Mit der Kopfplatte (4) lösbar verbunden ist das Gehäuse (6) eines Abschaltventils (7). In einer zur Zylinderachse konzentrischen Bohrung (8) ist ein Schieberkolben (9) gleitbeweglich gelagert, auf dessen inneren Stirnfläche eine Rückstellfeder (10) einwirkt. Fig. 1 zeigt den Schieberkolben (9) in seiner Grundstellung, in der er mit seiner äußeren Stirnfläche mit einem Anschlagring (11) in Verbindung steht.

Der Schieberkolben (9) ist in einer zentralen Bohrung (12) von einer Schleppstange (13) durchdrungen, die sich durch eine Bohrung (14) im Kolben (2) bis in die hohle Kolbenstange (3) erstreckt. An ihrem innern Ende sitzt auf der Schleppstange (13) auf einem Gewindeabschnitt ein Ringanschlag (15), der in der Längsbohrung (16) der Kolbenstange (3) gleitbeweglich, jedoch gegen Verdrehung gesichert geführt ist. Ausnehmungen (17) in der Mantelfläche des Anschlags (15) stellen eine Verbindung zwischen den Räumen auf den beiden Seiten des Ringanschlags (15) her.

Auf der Schleppstange (13) ist im Bereich des Arbeitsdruckraumens (5) ein Stützring (18) befestigt, der in der Grundstellung an der Kopfplatte (4) anliegt und damit die axiale Beweglichkeit der Schleppstange (13) in der Gegenrichtung zur Arbeitsbewegung des Kolbens (2) begrenzt. Weiter ist in der Nähe des rückwärtigen Endes der Schleppstange (13) auf dieser ein Mitnahmering (19) befestigt, der bei einer Schleppbewegung der Schleppstange (13) am Anschlagring (11) zur Anlage kommt.

Am Schieberkolben (9) ist auf dem Umfang eine umlaufende Nut (20) eingearbeitet, die mit zwei Ringnuten (21, 22) im Gehäuse (6) zusammenwirkt und in ihrer axialen Länge so bemessen ist, daß sie in der Offenstellung des Schieberkolbens (9) beide Ringnuten (21, 22) vollständig überdeckt (Fig. 3). In der entgegengesetzten Schließstellung des Schieberkolbens (9) liegt die Umfangsnut (20) außerhalb der inneren Ringnut (21), die in dieser Stellung durch den Ringkolben (9) abgesperrt ist.

Mit dem Gehäuse (6) ist an seinem freien Stirnende ein Ansatz (23) verbunden, der das Gehäuse für z. B. zwei Kolbenstößel (24) bildet, die bei Druckbeaufschlagung auf den Anschlagring (11) einwirken können. Mit E₁ ist eine Vorrichtung zur Stellungsanzeige der Schleppstange (13) angedeutet, die ein Signal auslöst, wenn das Endstück (25) der Schleppstange (13) mit der Vorrichtung E₁ auf gleicher Höhe steht.

Für den Anschluß der Druckmittelzufuhrleitung A₁ zum Ausführen des Arbeitshubes des Kolbens (2) ist am Gehäuse (6) eine Bohrung (26) und für den Anschluß der Tankleitung T eine Bohrung (27) vorgesehen. Von der Bohrung (26) führt einerseits ein Kanal zum Druckmittelraum (5) und andererseits ein Kanal zur Ringnut (21). Die Bohrung (27) ist nur mit der Ringnut (22) verbunden. Weiter ist am Zylinder (1) eine Bohrung (28) für den Anschluß einer Druckmittelleitung P₂ vorgesehen, von der ein Kanal zum Druckmittelraum auf der Ringseite des Kolbens (2) führt. Schließlich enthält der Ansatz (23) eine Bohrung (30) für den Anschluß einer Leitung (31), über die das Druckmittel für die Beaufschlagung der Stößelkolben (24) zu- bzw. abgeführt wird.

Die außerdem für den Betrieb des Hydraulikzylinders vorgesehenen Bauteile werden nachfolgend im Zusammenhang mit der Beschreibung der Funktionsweise erläutert.

### Grundstellung:

Der Arbeitskolben (2) steht in der eingefahrenen Stellung. Der Schieberkolben (9) des Abschaltventils (7) nimmt unter der Einwirkung der Rückstellfeder (10) die Schließstellung ein. Der Druckmittelraum (29) kann mit dem Druckmittel einer Druckquelle (32) über ein Rückschlagventil (33) beaufschlagt werden. An die Zufuhrleitung P₂ ist hinter dem Rückschlagventil zum einen ein einstellbares Druckbegrenzungsventil (34) und zum anderen über ein Wegeventil Y₂ ein Hydro-Druckspeicher (35). Weiter angedeutet sind ein Druckmeßgerät (36) und Sicherheitszubehör (37).

Nach dem Einschalten des Wegeventils Y₂ wird der Hydro-Druckspeicher (35) geladen, z. B. auf einen Druck von 60 bar. Dieser Druck steht im Druckmittelraum (29) an und hält den Arbeitskolben (2) in der eingefahrenen Position.

### Arbeitshub (Fig. 1):

Eine weitere Druckquelle (38) ist über die Leitung A₁ an die Bohrung (26) angeschlossen und liefert das Druckmittel für die Beaufschlagung des Arbeitsdruckraumens (5). Ein Rückschlagventil (39) verhindert einen Rückfluß über die Leitung A₁. An die von der Druckquelle (38) abgehende Leitung ist ein schaltbares Druckbegrenzungsventil Y₃ angeschlossen. Wird das Ventil Y₃ an Spannung gelegt, strömt das Druckmittel von der Druckquelle (38) in den Arbeitsdruckraum (5). Da das Abschaltventil (7) geschlossen ist, kann sich ein Druck aufbauen, der das Ausfahren des Arbeitskolbens (2) bewirkt.

Die Ausfahrgeschwindigkeit hängt dabei von der Fördermenge der Druckquelle (38) ab, während der im Druckmittelraum (5) sich einstellende Druck (extern wirkende Kräfte ausgenommen) vom Flächenverhältnis der wirksamen Kolbenflächen und dem Betriebsdruck im Druckmittelraum (29) abhängt.

### Hubabschaltung in der Endlage (Fig. 2):

Kommt der ausfahrende Arbeitskolben (2) kurz vor Erreichen seiner Endlage mit einer hierfür vorgesehenen Stützfläche (40) mit dem Ringanschlag (17) in Kontakt (Beginn der mechanischen Rückmeldung), wird von der sich nun bewegenden Schleppstange (13) über den Mitnahmering (19) der Schieberkolben (9) im öffnungssinn mitgeschleppt. Die Umfangsnut (20) gelangt dabei in den Bereich der Ringnut (21) und stellt somit eine (Abzweig-)Verbindung von der Zufuhrleitung A₁ zur Tankleitung T her. Folglich kann ein Teil der Fördermenge der Druckquelle (38) zum Tank fließen; die Ausfahrgeschwindigkeit des Arbeitskolbens (2) verringert sich, weil auf der Ringseite des Kolbens (2) eine definierte Gegenkraft wirksam ist.

Auf diese Weise entsteht, ohne daß hierzu eine externe Schaltung notwendig ist, ein hydromechanischer Lageregelkreis, der sich wie folgt stabilisiert:

Der Öffnungshub des Schieberkolbens (9) stellt sich selbsttägig so ein, daß die über A₁ einströmende Fördermenge vollständig über die Leitung T abfließen kann.

Selbstverständlich tritt in der Öffnungsstellung des Schieberkolbens (9) eine Änderung ein, sofern
- eine externe Kraft auf die Kolbenstange (3) einwirkt und/oder
- die Fördermenge der Druckquelle (38) verändert wird.

Wird jedoch nichts verändert, bleibt der Arbeitskolben (2) des Hydraulikzylinders in dieser Stellung "ausgeregelt" stehen. Der Arbeitskolben hat somit die Endstellung des Arbeitshubes ohne die Einwirkung einer mechanischen Arretierung erreicht.

Sobald die Schleppstange (13) vom Arbeitskolben (2) mitgeschleppt wird, signalisiert die Vorrichtung E₁ diesen Zustand.

Wie aus diesen Erläuterungen deutlich wird, beansprucht die mechanische Rückmeldung nur einen sehr kleinen Teil der Gesamtlänge des Arbeitshubes des Arbeitskolbens (2). Sie entspricht im wesentlichen der Überdeckung der Umfangsnut (20) mit der Ringnut (21).

### Rückhub (Fig. 3):

Die Stößelkolben (24) werden zweckmäßigerweise mit dem Druckmittel der Druckquelle (30) betrieben. Zu diesem Zweck ist die Leitung (31) über ein schaltbares 4/2-Wegeventil Y₁ an die Leitung P₂ angeschlossen Der Anschluß T des Ventils Y₁ ist wie üblich mit einer zum Tank führenden Leitung verbunden; der Anschluß A ist abgesperrt.

Wird das Magnetventil Y₁ an Spannung gelegt, wird durch das Ausfahren der Stößelkolben (24) der Kolbenschieber (9) aus seiner ausgeregelten Lage im Öffnungssinn weiterbewegt, wodurch die Überdeckung der Umfangsnut (20) mit der Ringnut (21) weiter vergrößert wird. Durch die damit verbundene Verringerung der Drosselfunktion des Abschaltventils (7) fällt der Druck im Arbeitsdruckraum (5) so stark ab, daß durch das einsetzende Übergewicht des Druckes auf der Ringseite des Arbeitskolbens (2) dieser bis zum Erreichen der Ausgangslage zurückgefahren wird. Hierfür wird das Druckmittel verwendet, welches beim Ausfahren im Hydro-Druckspeicher (35) gespeichert wurde.

Während des Rückhubes ist es unerhebliche, ob die Fördermenge der Druckquelle (38) entweder über die Leitung A₁ zum Tank zurückfließt oder über das schaltbare Druckbegrenzungsventil Y₃ direkt zum Tank geleitet wird.

Wenn der Hydraulikzylinder (1) im Dauerlauf betrieben werde soll, empfiehlt es sich, das Druckbegrenzungsventil Y₃ während des Betriebes nicht abzuschalten und lediglich mit dem Magnetventil Y₁ den Umschaltpunkt des Arbeitskolbens (2) zu realisieren.

## Patentansprüche

1. Einrichtung zur Hubbegrenzung eines Hydraulikzylinders, insbesondere für Pressen oder dergleichen, mit doppelseitig beaufschlagbarem Arbeitskolben im Form eines Differentialkobens, von dem eine hohle Kolbenstange (3) einseitig ausgeht, gekennzeichnet durch folgende Merkmale:
a) der Arbeitsdruckraum (5) auf der Kolbenbodenseite wird mit dem Druckmittel einer Druckquelle (38) über eine Zufuhrleitung (A₁) gefüllt und mit Hilfe eines Abschaltventils (7), das an der Kolbenbodenseite des Arbeitszylinders (1) koaxial mit diesem verbunden ist, zum Tank entleert,
b) der Raum (29) auf der Ringseite des Arbeitskolbens (2) wird konstant mit Druckmittel durch die Einwirkung eines Druckspeichers (35) versorgt, und
c) das Abschaltventil (7) enthält einen in der Schließstellung durch elastische Rückstellkraft, z. B. einer Feder (10), gehaltenen Schieberkolben (9), mittels dessen eine Abzweigung von der Zufuhrleitung (A₁) zum Arbeitszylinder (1) zu einer zum Tank führenden Leitung (T) regelbar ist,
d) im Schieberkolben verläuft eine Schleppstange (13), die sich mit einem Ende durch den Arbeitskolben (2) bis in das Innere (16) der hohlen Kolbenstange (3) des Arbeitskolbens (2) erstreckt und mit einem endseitigen Anschlag (15) vor dem Erreichen der Endlage der Arbeitsbewegung des Arbeitskolbens (2) mit diesem in Kontaktschluß kommt,
e) an der Schleppstange (13) ist am entgegengesetzten Ende ein Ringansatz (19) enthalten, mittels dessen bei Kontaktschluß der Schieberkolben (9) in Richtung Offenstellung bewegt wird, bis sich ein ausgeregelter Zustand einstellt, in dem der Arbeitskolben (2) in seiner Endlage hydraulisch gehalten wird,
f) dem Abschaltventil (7) ist wenigstens ein druckmittelbetriebener Betätigungskolben (24) zugeordnet, der nach Beendigung der Arbeitsbewegung des Arbeitskolbens (2) auf den Schieberkolben im Sinne einer weiteren Öffnungsbewegung einwirken kann, durch die dieser die bisherige ausgeregelte Lage verläßt und durch weiteres Öffnen der Abzweigung von der Zufuhrleitung (A₁) zur Tankleitung (T) den Druckmitteldruck auf der Kolbenbodenseite so weit verringert, daß der Arbeitskolben (2) aufgrund des Übergewichts des Gegendruckes auf der Ringseite in seine Ausgangslage zurückbewegbar ist.

2. Einrichtung nach Anspruch 1, dadurch gekennzeichnet, daß die Druckquelle (38) für den Arbeitshub einerseits über ein Rückschlagventil (39) mit der Zufuhrleitung (A₁) und andererseits über ein steuerbares Druckbegrenzungsventil (Y₃) mit einer Abflußleitung verbunden ist.

3. Einrichtung nach Anspruch 1 oder 2, dadurch gekennzeichnet, daß das Abschaltventil (7) einen lösbaren Bestandteil des Arbeitszylinders (1) bildet.

4. Einrichtung nach einem der Ansprüche 1 bis 3, dadurch gekennzeichnet, daß in der Gehäusebohrung (8) für den Schieberkolben (9) zwei axial hintereinander liegende Ringnuten (21, 22) vorgesehen sind, an die zum einen die Abzweigleitung und zum anderen die Tankleitung (T) angeschlossen sind, und daß der Schieberkolben (9) eine Umfangsnut (20) aufweist, die nach Verlassen der Ausgangsstellung des Schieberkolbens auch die zweite, axial hintere Ringnut (21) zunehmend überdeckt.

5. Einrichtung nach einem der Ansprüche 1 bis 4, dadurch gekennzeichnet, daß am Gehäuse (6) des Abschaltventils (7) am freien Stirnende ein Aufsatz (23) angebracht ist, in dem zwei Betätigungskolben (24) gelagert sind, durch die der Schieberkolben (9) in seine volle Offenstellung gegen die Rückstellkraft bewegbar ist.

6. Einrichtung nach einem der Ansprüche 1 bis 5, dadurch gekennzeichnet, daß der oder die Betätigungskolben (24) mit Hilfe eines Magnetventils (Y₁) steuerbar sind.

7. Einrichtung nach einem der Ansprüche 1 bis 6, dadurch gekennzeichnet, daß der Anschlag (15) der Schleppstange (13) von außen axial verstellbar ist.

8. Einrichtung nach Anspruch 7, dadurch gekennzeichnet, daß der Anschlag (15) mit einem Innengewinde auf einem Gewindeabschnitt (13₁) der Schleppstange (13) gelagert ist und daß das rückwärtige Ende der Schleppstange (13) aus dem Aufsatz (23) herausragt und für die Ausführung einer drehenden Bewegung zur Verstellung der Hubbegrenzung mit einem geeigneten Profil oder dergleichen versehen ist.

## Claims

1. Arrangement for limiting the stroke of a hydraulic cylinder, more especially for presses of the like, with a bilaterally operable power piston in the form of a differential piston, from which a hollow piston rod (3) emanates on the one side, characterised by the following features:
a) the operating pressure space (5) on the piston head side is filled with the pressure means of a pressure source (38) via an inflow line (A₁), and is emptied into the tank with the aid of a shut-off valve (7), which is connected on the piston head side of the power cylinder (1) coaxially to the latter,
b) the space (29) on the ring side of the power piston (2) is constantly supplied with pressure means by the action of a pressure store (35), and
c) the shut-off valve (7) contains a slide valve piston (9) which is retained in the closing position by elastic restoring force, e.g. of a spring (10), and by means of which a branch from the inflow line (A1) to the power cylinder (1) to a line (T) leading to the tank can be controlled,
d) in the slide valve piston runs a tow rod (13), which extends with one end through the power piston (2) to the inside (16) of the hollow piston rod (3) of the power piston (2), and with a front-ended stop (15), before the limit position of the working movement of the power station (2) is reached, comes into contact closure with the latter,
e) on the tow rod (13) there is contained at the opposite end an annular shoulder (19), by means of which, upon contact closure, the slide piston (9) is moved in the direction of the open position until a regulated-out state is reached in which the power piston (2) is hydraulically retained in its limit position,
f) with the shut-off valve (7) is coordinated at least one operating piston (24) driven by pressure means, which, after termination of the working movement of the power piston (2), can act upon the slide valve piston in the sense of a further opening movement, by which the latter leaves the previous regulated-out position, and by further opening of the connection from the inflow line (A1) to the tank line (T), reduces the pressure of the pressure means on the piston head side to such an extent that the power piston (2), because of the overweight of the counter-pressure on the ring side, can be moved back into its initial position.

2. An arrangement as claimed in Claim 1, characterised in the that pressure source (38) for the working stroke is connected, on the one hand, via a non-return valve (39) to the inflow line (A₁), and on the other hand, via a controllable pressure-limiting valve (Y₃) to an outflow valve.

3. Arrangement as claimed in Claim 1 or Claim 2, characterised in that the shut-off valve (7) forms a detachable component of the operating cylinder (1).

4. Arrangement as claimed in one of the Claims 1 to 3, characterised in that in the housing bore (8) for the slide valve piston (9) are provided two annular grooves (21 and 22) situated axially one behind the other, to which, on the one hand, the branch line, and on the other hand, the tank line (T) are connected, and that the slide valve piston (9) has a circumferential groove (20) which, after the slide piston has left the initial position, also increasingly covers the second axially rear annular groove (21).

5. Arrangement as claimed in one of Claims 1 to 4, characterised in that there is fixed to the housing (6) of the shut-off valve (7) at the free front end, an attachment (23), in which two operating pistons (24) are mounted, by which the slide valve piston (9) can be moved into its fully open position against the restoring force.

6. Arrangement as claimed in one of Claims 1 to 5, characterised in that the operating piston of pistons (24) can be controlled with the aid of a solenoid valve (Y₁).

7. Arrangement as claimed in one of Claims 1 to 6, characterised in that the stop (15) of the tow rod (13) is axially adjustable from outside.

8. Arrangement as claimed in Claim 7, characterised in that the stop (15) is mounted with an inner thread on a threaded section (13₁) of the tow rod (13) and that the rearward end of the tow rod (13) projects from the attachment (23) and is provided with a suitable profile or the like for carrying out a rotating movement in order to adjust the stroke limitation.

## Revendications

1. Dispositif pour limiter la course d'un vérin hydraulique, notamment de presses ou analogues, comprenant un piston de travail sur les deux côtés duquel peut être appliquée la pression et se présentant sous la forme d'un piston différentiel à partir duquel s'étend sur un côté une tige de piston creuse (3), caractérisé par les particularités suivantes:
a) la chambre de pression de travail (5) sur le côté arrière du piston est remplie au moyen d'un agent de pression provenant d'une source de pression (38) par l'intermédiaire d'une conduite d'amenée (A₁) et se vide en direction du réservoir par l'intermédiaire d'une soupape d'arrêt (7) qui est reliée coaxialement au côté du fond du piston du vérin de travail (1),
b) la chambre (29) située sur le côté annulaire du piston de travail (2) est alimentée constamment en agent de pression par l'action d'un accumulateur de pression (35), et
c) la soupape d'arrêt (7) contient un piston coulissant (9) qui est maintenu dans la position de fermeture par une force de rappel élastique, par exemple d'un ressort (10), piston au moyen duquel une dérivation partant de la conduite d'amenée (A₁) et allant vers le vérin de travail (1) peut être raccordée de façon réglable à une conduite (T) allant au réservoir,
d) une tige d'entraînement (13) s'étend dans le piston coulissant et parvient par une extrémité passant par le piston de travail (2) jusqu'à l'intérieur (16) de la tige creuse (3) de ce piston de travail (2), et vient en contact avec ce dernier par une butée (15) prévue à son extrémité, avantque soit atteinte la position d'extrémité du mouvement de travail du piston de travail (2),
e) un élément annulaire rapporté (19) est monté sur l'extrémité opposée de la tige d'entraînement (13), au moyen duquel le piston coulissant (9) est déplacé par contact dans la direction de sa position d'ouverture jusqu'à ce que soit établi un état de pleine puissance dans lequel le piston de travail (2) est maintenu hydrauliquement dans sa position d'extrémité,
f) la soupape d'arrêt (7) est associée au moins à un coulisseau de commande (24) entraîné par l'agent de pression, qui peut agir sur le piston coulissant dans le sens de la poursuite de son mouvement d'ouverture quand le mouvement de travail du piston de travail (2) est terminé, par lequel ce dernier quitte sa position de pleine puissance qu'il occupait jusqu'alors et qui réduit la pression de l'agent de pression qui agit sur le côté arrière du piston par la poursuite de l'ouverture de la dérivation de la conduite d'amenée (A₁) vers la conduite de réservoir (T), de manière que le piston de travail (2) soit ramené en arrière vers sa position de départ en raison de la prépondérance de la contre-pression agissant sur le côté annulaire.

2. Dispositif selon la revendication 1, caractérisé en ce que la source de pression (38) destinée à la course de travail est reliée d'une part par un clapet de non-retour (39) à la conduite d'amenée (A₁) et d'autre part par une soupape limitatrice de pression et commandable (Y₃) à une conduite de sortie.

3. Dispositif selon la revendication 1 ou 2, caractérisé en ce que la soupape d'arrêt (7) forme un élément composant détachable du vérin de travail (1).

4. Dispositif selon l'une des revendications 1 à 3, caractérisé en ce que sont prévues dans l'alésage (8) du boîtier destiné au piston coulissant (9) deux rainures annulaires (21, 22) disposées axialement l'une à l'arrière de l'autre, auxquelles sont raccordées d'une part la conduite de dérivation et d'autre part la conduite de réservoir (T), et en ce que la piston coulissant (9) comprend une rainure périphérique (20) qui recouvre également de façon croissante la seconde rainure annulaire arrière axiale (21) lorsque le piston coulissant a quitté la position de départ.

5. Dispositif selon l'une des revendications 1 à 4, caractérisé en ce qu'un élément rapporté (23) est monté sur l'extrémité frontale libre du boîtier (6) de la soupape d'arrêt (7), élément dans lequel sont montés deux coulisseaux d'actionnement (24) par lesquels le piston coulissant (9) peut être déplacé vers sa position d'ouverture totale à l'encontre de la force de rappel.

6. Dispositif selon l'une des revendications 1 à 5, caractérisé en ce que le ou les coulisseaux d'actionnement (24) peuvent être commandés par une électrovanne (Y₁).

7. Dispositif selon l'une des revendications 1 à 6, caractérisé en ce que la butée (15) de la tige d'entraînement (13) peut être déplacée axialement depuis l'extérieur.

8. Dispositif selon la revendication 7, caractérisé en ce que la butée (15) est montée par un filetage interne sur une section filetée (131) de la tige d'entraînement (13) et en ce que l'extrémité arrière de la tige d'entraînement (13) fait saillie à l'extérieur de l'élément rapporté (23) et est munie d'un profil approprié ou analogue pour permettre l'exécution d'un mouvement de rotation en vue du réglage de la limitation de la course.
